# FASCICULE DE BREVET EUROPEEN

(11) **EP 1 206 672 B1**
(45) Date de publication et mention de la délivrance du brevet: **04.01.2006**
(21) Numéro de dépôt: 00958626.4
(22) Date de dépôt: 26.07.2000
(51) Int. Cl.: F28D 9/00, F28F 3/14

(54) **ECHANGEUR DE CHALEUR ET MODULE D'ECHANGE S'Y RAPPORTANT**
WÄRMETAUSCHER UND DAZUGEHÖRIGES WÄRMEAUSTAUSCHMODUL
HEAT EXCHANGER AND RELATED EXCHANGE MODULE

(30) Priorité: 27.07.1999 FR 9909706
(43) Date de publication de la demande: 22.05.2002
(73) Titulaire: Ziepack, 92400 Courbevoie (FR)
(72) Inventeur: GUIDAT, Roland, F-54000 Nancy (FR); CLAUDEL, Michel, F-57400 Sarrebourg (FR); NOEL, Florent, F-67260 Harskirchen (FR)
(74) Mandataire: Pontet, Bernard
(86) Numéro de dépôt international: PCT/FR2000/002153
(87) Numéro de publication internationale: WO 2001/007854

(56) Documents cités:
- EP-A- 0 289 915
- WO-A-97/21062
- DE-A- 2 450 739
- DE-A- 4 426 097
- DE-A- 19 639 115
- FR-A- 589 212
- FR-A- 2 754 595
- GB-A- 1 286 446

## Description

La présente invention concerne un module d'échange thermique destiné à faire partie du faisceau thermiquement actif d'un échangeur de chaleur.

La présente invention concerne encore un échangeur de chaleur équipé d'un tel module.

Le WO-A-98/16 786 décrit un échangeur dont le faisceau est constitué par un empilement de modules bi-plaques. Chaque module est constitué de deux tôles définissant entre-elles une série de canaux longitudinaux et parallèles conduisant un premier fluide d'échange d'une extrémité à l'autre des modules. Le procédé de réalisation de tels modules consiste à souder au laser deux tôles planes selon des lignes longitudinales et parallèles destinées à former les séparations entre les canaux. Une soudure périphérique ferme l'espace entre les deux tôles à l'exception d'un embout d'injection d'eau sous pression. On forme le module en injectant de l'eau sous pression entre les deux plaques de manière à produire un gonflement des deux tôles entre les cordons de soudure.

Les modules ainsi réalisés sont empilés de manière que les surfaces extérieures des modules voisins soient appuyées les unes contre les autres le long des crêtes des canaux. Il se forme ainsi entre les modules d'autres canaux prévus pour la circulation du second fluide d'échange, en général à contre-courant par rapport au premier fluide d'échange.

Cet échangeur connu est très performant car il procure pour les deux fluides d'échange les avantages de la circulation dans des canaux quasi-tubulaires, en particulier avec une perte de charge réduite.

De tels échangeurs sont utilisables en particulier dans des applications où les débits sont très élevés, en particulier dans les raffineries de pétrole, en particulier pour qu'un fluide pétrolier entrant dans un appareil de traitement soit préalablement réchauffé avec de la chaleur fournie par le fluide venant de subir le traitement, de manière que le coût thermique du traitement se limite à l'apport d'un simple complément. De tels échangeurs peuvent avoir une taille considérable, de l'ordre de 15 à 20 mètres de hauteur, la circulation des fluides s'effectuant dans le sens vertical pour économiser de la surface au sol.

Une construction d'une telle hauteur entraîne des coûts structurels élevés, pour la stabilité mécanique, l'isolation thermique vis à vis de l'extérieur, et les raccordements de fluide.

Le DE-A1-196 39 115 et le GB-A-1 286 446 décrivent des échangeurs du type plaque dans lesquels deux tôles sont réunies par des cordons de soudure définissant des canaux qui se ramifient. Après ramification, les canaux résultants s'étendent côte à côte le long d'un ou plusieurs virages à 180°.

Le FR-A 589 212 décrit un module de radiateur de refroidissement formé de deux tôles réunies par des lignes de couture définissant entre elles un groupe de canaux présentant une configuration en boucle dont les deux extrémités se faisant face sont raccordées à deux collecteurs mutuellement adjacents.

Le but de l'invention est de permettre la réalisation d'échangeurs de chaleur beaucoup plus compacts que ceux selon le WO-A-98/16786, tout en étant aussi performants que ceux-ci.

Suivant l'invention, le module d'échange thermique destiné à faire partie d'un empilement de tels modules et comprenant deux tôles jointes selon des lignes définissant entre elles un groupe de canaux disposés côte à côte sensiblement dans un plan commun, destinés à être parcourus par un fluide d'échange en étant fluidiquement en parallèle entre eux de l'un à l'autre de deux orifices de raccordement du module, le groupe de canaux possédant une configuration générale en U qui présente un virage entre deux branches longitudinales et qui relie l'un à l'autre lesdits orifices de raccordement, est caractérisé en ce que lesdites lignes fixent les tôles l'une à l'autre par soudure et les orifices de raccordement sont disposés pour recevoir des moyens de raccordement écartés latéralement l'un de l'autre.

Pour une même longueur développée des canaux, le module suivant l'invention est deux fois moins long et permet donc, par exemple dans une application verticale, de réaliser une tour d'échange à peu près deux fois moins haute. Par rapport à une telle économie de hauteur, l'encombrement au sol un peu accru est un inconvénient négligeable. On constate même que la tour, étant à la fois moins haute et de plus grande surface de base, est par conséquent beaucoup plus trapue, donc naturellement stable sur le plan mécanique.

Les avantages de l'invention ne sont pas limités aux échangeurs de type en tour. Par exemple, un échangeur selon l'invention est particulièrement avantageux lorsque le second fluide circule entre les modules transversalement aux branches du U. Grâce à l'invention, chaque filet de l'un des fluides d'échange rencontre deux fois de suite, et non plus une seule fois, le trajet suivi par un filet de l'autre fluide d'échange.

L'invention n'est pas limitée à une configuration en simple U. On peut concevoir que les canaux se prolongent par une troisième branche longitudinale se raccordant à l'une des deux précédentes par un deuxième virage à 180° en sens contraire du premier, et ainsi de suite.

Lorsque le nombre de branches est pair, et en particulier lorsqu'il est égal à deux, l'un des avantages importants qui est obtenu est que tous les raccordements fluidiques sont regroupés à l'une des extrémités de l'échangeur. En particulier, dans la disposition en tour, tous les raccordements fluidiques peuvent être regroupés à la base de la tour. Ceci simplifie la réalisation de l'échangeur et en réduit le coût.

Un aspect important de la présente invention consiste également à avoir amélioré le trajet du premier fluide d'échange à chacune de ses extrémités dans les modules. La difficulté est de distribuer aussi équitablement que possible le premier fluide d'échange sans former à l'extrémité des canaux une zone qui serait mécaniquement instable, par exemple peu résistante à la pression, ou au contraire mécaniquement trop stable et qui empêcherait par exemple, pendant l'hydroformage, le gonflement correct des canaux au voisinage de leurs extrémités.

Suivant cet aspect de l'invention, le module d'échange thermique comprenant deux tôles soudées selon des lignes de soudure définissant entre-elles un groupe de canaux disposés côte à côte sensiblement dans un plan commun, destinés à être parcourus par un fluide d'échange en étant fluidiquement en parallèle les uns avec les autres entre deux orifices de raccordement du module, est caractérisé en ce qu'à partir d'une région longitudinale les canaux présentent une région convergente qui s'incurve vers une chambre de répartition faisant communiquer une première extrémité des canaux avec l'un respectif des deux orifices de raccordement du module avec l'extérieur.

Ainsi, les canaux convergent vers la chambre de répartition. Ceci permet de réduire la taille de la chambre de répartition et de réduire ainsi les problèmes mécaniques qu'elle est susceptible de poser. En même temps, la convergence précitée contribue à l'équité de répartition des débit. La chambre de répartition est bordée par des ouvertures de canaux sur une grande partie de son pourtour, ce qui contribue à son bon formage et à une bonne stabilité de sa forme.

Il est particulièrement avantageux que les régions convergentes des canaux suivent un tracé en forme de segment de cercle, tous les segments de cercle ayant de préférence sensiblement même centre.

D'une manière générale, l'un des aspects innovants très significatif de la présente invention, que l'on retrouve aussi bien dans le mode de réalisation préféré du virage du U que dans le mode de réalisation préféré de la zone d'extrémité des canaux, est la réalisation de cordons de soudure curvilignes, préférentiellement circulaires, permettant de réaliser des canaux eux-mêmes curvilignes et préférentiellement circulaires, par hydroformage, ayant une section sensiblement conservée.

L'une des difficultés de l'hydroformage est que, lors du gonflement, certaines zones constituent des raidisseurs empêchant la bonne déformation d'autres zones. De façon surprenante, les canaux circulaires n'ont pas fait apparaître un tel phénomène de manière désavantageuse. On a même relevé un avantage particulier : les canaux devant effectuer un virage selon un très petit rayon se gonflent moins bien que les canaux effectuant un virage plus grand, ce qui compense automatiquement le fait que le fluide parcourant les canaux de plus grand rayon a un trajet plus long à effectuer. L'effet est inverse pour les canaux réservés au second fluide d'échange circulant entre les modules, mais cela n'est pas gênant si la disposition relative des modules permet au second fluide de passer d'un canal à l'autre.

Suivant un second aspect de l'invention, l'échangeur de chaleur est caractérisé en ce qu'il comprend :
- un empilement de modules d'échange thermique selon le premier aspect, installés dans une gaine de façon que les extrémités des configurations en U soient dirigées d'un même côté de l'empilement, ces modules définissant entre eux à l'intérieur de la gaine des passages pour un deuxième fluide d'échange;
- des premiers moyens de raccordement pour raccorder les orifices de raccordement des modules avec un premier circuit extérieur et;
- des seconds moyens de raccordement pour raccorder lesdits passages avec un second circuit extérieur.

D'autres particularités et avantages de l'invention ressortiront encore de la description ci-après, relative à des exemples non-limitatifs.

Au dessins annexés :
- la figure 1 est une vue en perspective d'un module selon l'invention, avec arrachement central, à un stade intermédiaire de fabrication;
- la figure 2 est une demi-vue en plan d'une partie du module de la figure 1;
- la figure 3 est une vue en coupe suivant III-III de la figure 2, pendant l'hydroformage;
- la figure 4 est une vue en coupe suivant IV-IV de la figure 3;
- la figure 5 est une vue partielle éclatée illustrant l'assemblage des modules pour former le faisceau;
- la figure 6 est une vue partielle après ledit assemblage;
- la figure 7 est une vue de détail en perspective, avec arrachements, illustrant le calage entre les modules dans le faisceau;
- la figure 8 est une vue en perspective de plusieurs modules empilés dans le faisceau, avec arrachements;
- les figures 9 et 10 sont des vues en coupe suivant IX-IX et respectivement III-III de la figure 2, après empilement des modules;
- la figure 11 est une vue en coupe longitudinale de l'échangeur dans une position de service;
- la figure 12 est une vue en perspective éclatée, avec arrachements, montrant l'échangeur, en position inversée pour plus de clarté;
- la figure 13 est une vue en perspective partielle illustrant la suspension du faisceau;
- la figure 14 est une vue partielle en perspective, avec arrachements, illustrant des moyens de positionnement des modules transversalement à leur propre plan;
- la figure 15 est une vue en coupe suivant XV-XV de la figure 16;
- la figure 16 est une vue analogue à la figure 2 mais relative à un second mode de réalisation;
- la figure 17 est une vue analogue à la figure 3 mais prise suivant XVII-XVII de la figure 16;
- la figure 18 est une vue en coupe suivant XVIII-XVIII de la figure 17,
- la figure 19 est une vue en coupe suivant XVII-XVII de la figure 16 après empilement des modules;
- la figure 20 est une vue partielle en perspective montrant un troisième mode de réalisation d'un module au voisinage de l'orifice de raccordement;
- la figure 21 est une vue en perspective partielle des moyens de raccordement d'un faisceau équipé de modules selon la figure 20;
- la figure 22 est un schéma général de l'échangeur équipé d'un tel faisceau;
- la figure 23 est une vue en perspective illustrant une variante pour les barrettes de la figure 21;
- la figure 24 est une vue générale pour une variante d'implantation de l'échangeur; et
- la figure 25 est une vue en perspective illustrant une variante de la figure 21.

Dans l'exemple représenté aux figures 1 à 14, un module d'échange de chaleur 1 (figure 1) est obtenu par soudage laser de deux tôles métalliques 2 initialement planes, découpées suivant un contour identique. Le contour des tôles 2 a une forme très généralement rectangulaire dont la longueur correspond à la direction verticale de la figure 1. A une extrémité arrière 9 de cette longueur, chaque angle du contour des tôles 2 présente un chanfrein 3. A l'autre extrémité 19 de sa longueur, ou "tête de module", le contour forme deux dômes 4 de forme générale semi-circulaire disposés côte à côte, prolongés chacun par une saillie 6 en forme générale de trapèze, dont le sommet 7 correspond à la petite base du trapèze.

La largeur des tôles 2 peut aller par exemple de 100 à 1600 mm. La longueur des tôles n'est limitée que par la dimension des moyens disponibles pour limiter l'expansion en épaisseur pendant l'opération d'hydroformage qui sera décrite plus loin. En pratique, des tôles de 10 mètres et plus sont possibles. Toutefois, grâce au progrès en compacité rendu possible par l'invention comme il a été exposé plus haut, des tôles d'une longueur de par exemple 8 mètres permettent déjà des performances d'échange considérables, en termes de puissance calorifique transférée.

L'épaisseur des tôles peut aller de 0,2 à 1,5 mm. Elle est donc très faible pour des raisons d'ordre économique ainsi que thermique.

Les deux tôles 2 sont soudées l'une contre l'autre de manière que leur contour soit en coïncidence. Le soudage est réalisé au laser. Cette technique connue permet de souder les tôles l'une à l'autre à distance de leurs bords au moyen d'un faisceau traversant les tôles en provoquant leur fusion localisée dans la masse et l'interpénétration réciproque du métal constituant les deux tôles.

Les deux tôles sont ainsi réunies l'une à l'autre par un cordon de soudure périphérique 8 qui suit d'une manière générale le contour extérieur des deux tôles à une distance de quelques centimètres en-deçà dudit contour. Le cordon périphérique 8 forme ainsi un U extérieur continu comprenant deux tronçons longitudinaux 13a qui sont parallèles entre eux, longent chacun l'un respectif des bords longitudinaux 14 du contour des tôles, et un cordon semi-circulaire 11a qui longe le contour de l'extrémité arrière 9 du module et réunit les deux tronçons longitudinaux 13a.

Entre les deux dômes 4, le contour des tôles forme un évidement avec un fond 16 situé par exemple un peu en-deça d'une ligne 17 parallèle à la largeur des tôles 2 et passant par les centres géométriques 18 des dômes 4. Dans cette zone, le cordon périphérique 8 s'éloigne localement du contour extérieur des tôles et forme plus particulièrement un U intérieur continu comprenant deux cordons longitudinaux intérieurs 13g parallèles entre eux et aux cordons longituninaux extérieurs 13a, et un cordon semi-circulaire intérieur 11g. Le cordon 11g a même centre 12 que le cordon semi-circulaire extérieur 11a et raccorde les deux cordons longitudinaux intérieurs 13g. A la tête 19 du module, chaque cordon longitudinal extérieur 13a et le cordon longitudinal intérieur 13g le plus proche sont réunis l'un à l'autre par un cordon en forme d'arcade comprenant deux segments circulaires appartenant à un même cercle centré sur le centre 18, l'un 21a prolongeant le cordon longitudinal extérieur 13a, l'autre 21g prolongeant le cordon longitudinal intérieur 13g. Les deux segments 21a et 21g de chaque dôme 4 sont raccordés l'un à l'autre par un cordon de raccordement 22 suivant approximativement le contour du bossage 6. Toutefois, l'un des cordons de raccordement 22 est interrompu en son milieu en un emplacement où un embout tubulaire 23 est inséré entre les deux tôles 2 pour permettre l'injection d'un fluide d'hydroformage depuis l'extérieur du module jusque dans l'espace situé entre les deux tôles et entouré par le cordon périphérique 8. A part le passage constitué par l'embout 23, le cordon périphérique 8 ferme de manière étanche l'espace qu'il entoure entre les deux tôles 2.

Il y a entre chaque cordon longitudinal extérieur 13a et le cordon longitudinal intérieur 13g le plus proche une série de cordons longitudinaux parallèles et équidistants s'étendant chacun entre la ligne diamétrale 17 et la ligne diamètrale 24 passant par le centre 12 perpendiculairement aux cordons 13a et 13g. Dans l'exemple représenté, les cordons longitudinaux sont en nombre impair de chaque côté de l'axe central A. Un cordon longitudinal central 13d s'étend selon un axe longitudinal secondaire B situé à égale distance entre le cordon longitudinal extérieur 13a et le cordon longitudinal intérieur 13g le plus proche.

Des cordons longitudinaux intermédiaires extérieurs 13b sont situés entre le cordon 13a et l'axe B. Des cordons longitudinaux intermédiaires intérieurs 13f sont situés entre l'axe B et le cordon longitudinal intérieur 13g. On désigne par 13c et 13e les deux cordons longitudinaux intermédiaires adjacents au cordon central 13d, et situés du côté du cordon extérieur 13a et du côté du cordon intérieur 13g respectivement.

A l'extrémité arrière 9 du module, chaque cordon longitudinal intermédiaire 13b, 13c, 13e, 13f ou central 13d est relié au cordon longitudinal symétrique par rapport à l'axe central A du module par un cordon semi-circulaire 11b, 11c, 11e, 11f ou respectivement 11d concentriques avec les cordons semi-circulaires 11a intérieurs et 11g extérieurs déjà décrits.

Il a donc été formé entre le U extérieur 13a, 11a, 13a et le U intérieur 13g, 11g, 13g déjà décrits, plusieurs cordons continus en U définissant entre eux un groupe de canaux 25 ayant une configuration en U. Les canaux 25 ont une largeur - ou "pas de succession des canaux" - qui est la même pour tous les canaux et qui est constante le long de tous les canaux.

A la tête 19 du module, les cordons de soudure longitudinaux intermédiaires 13b et 13f sont prolongés par des cordons en forme de segments de cercle 21b et 21f respectivement qui sont centrés en 18 et qui se terminent le long d'un bord latéral d'une chambre de répartition 26 qui est d'autre part délimitée par le cordon de soudure 22 déjà décrit. Ainsi, les canaux 25 définis entre les cordons de soudure présentent à chaque extrémité du U une région 21ac ou 21cg convergeant vers une chambre de répartition 26 avec laquelle ils communiquent. Les régions 21ac, comprises entre le cordon extérieur 21a et le cordon intermédiaire 21c, s'incurvent vers l'axe central B de la branche du U et vers l'axe A du module. Les régions 21cg, comprises entre les cordons 21c et 21g, s'incurvent vers l'axe B en venant de l'autre côté de celui-ci, et en s'écartant de l'axe A. Les régions 21ac débouchent perpendiculairement à travers un côté de la chambre de répartition 26 et les régions 21cg débouchent perpendiculairement à travers un autre côté de la chambre de répartition 26. Les canaux 25 conservent même dans la région convergente 21ac ou 21cg une largeur - ou "pas de succession des canaux" - inchangée par rapport au reste des canaux. Chaque région convergente 21ac suit un tracé sensiblement situé dans le prolongement curviligne de la région convergente 21cg d'un autre canal 25 situé symétriquement par rapport à l'axe B dans le groupe de canaux. De même, chaque cordon curviligne 21b est dans le prolongement curviligne d'un cordon 21f, la chambre de répartition 26 formant une interruption entre ces deux cordons. Par contre, les deux cordons de soudure longitudinaux 13c et 13e situés immédiatement de part et d'autre du cordon central 13d sont reliés l'un avec l'autre de manière continue par un cordon 21c semi-circulaire centré en 18, et le cordon central 13d est terminé en 18 par un point ou "bouton de soudure" destiné à accroître la résistance mécanique de l'extrémité du cordon. Toujours pour des raisons de résistance mécanique de soudure, chaque cordon en forme de segment de cercle 21b ou 21f se termine par un "bouton" de soudure 27 précédé par une interruption 28, voir aussi figure 2. Un tel bouton peut en pratique être constitué par un cordon circulaire ou ovoïde de faible diamètre.

Pour l'hydroformage, on place les deux tôles 2 encore planes entre deux matrices 31 et 32 (figure 3) de forme générale plane avec entres elles une distance libre E correspondant à l'épaisseur extérieure voulue pour les modules dans la région des canaux. Dans la région destinée à correspondre à la chambre de répartition 26 du module, la face intérieure des matrices 31 et 32 présente un bossage 29 destiné à ramener la distance libre entre elles à une valeur "e" plus faible pour la chambre de répartition 26 que pour la région des canaux 25.

L'opératicn d'hydroformage consiste à injecter un liquide tel que de l'eau sous pression entre les deux tôles 2 à travers l'embout 23. L'eau emprisonnée entre les deux tôles à l'intérieur du contour du cordon périphérique 8 produit un gonflement entre les cordons de soudure ainsi que dans la zone de la chambre de répartition et ceci dans la limite permise par les matrices 31 et 32. Il se forme ainsi d'une part les canaux 25 décrits et d'autre part, à chaque extrémité du U de la configuration du groupe de canaux, une chambre de répartition 26. Les deux chambres 26 communiquent entre elles par chacun des canaux en U définis entre deux cordons de soudure voisins, qui sont ainsi fluidiquement en parallèle entre les chambres de répartition 26. La figure 4 montre en coupe transversale des canaux comment ceux-ci se forment entre les matrices 31 et 32 et entre les cordons de soudure 11, 13 ou 21.

Les régions de tôle situées à l'extérieur du cordon périphérique 8 ainsi qu'entre les deux cordons longitudinaux 13c et 13e et entre les deux cordons semi-circulaires 11c et 11e correspondants ne sont pas soumises à la pression et ne subissent donc aucun gonflement. Elles restent donc planes et adjacentes l'une à l'autre. Ces zones extérieures 33a intermédiaire 33d et intérieure 33g constituent des raidisseurs qui se sont avérés bénéfiques pour la bonne planéité du module après l'hydroformage.

Pour passer de l'ébauche représentée à la figure 1, résultant de l'hydroformage à un module proprement dit prêt à l'assemblage pour constituer un faisceau d'échange, on découpe à la scie ou au jet d'eau le sommet de chaque bossage 6 comme représenté à la figure 2 selon une ligne 34 de manière à ouvrir chaque chambre de répartition 26 et à éliminer l'embout 23. Le module présente ainsi deux orifices de raccordement 38 (figures 5 et 6) situés tous les deux à la tête 19 du module en étant décalés l'un par rapport à l'autre latéralement, c'est à dire parallèlement à la largeur du module. Chaque chambre de répartition 26 a une forme générale triangulaire isocèle, symétrique par rapport à l'axe B. L'orifice de raccordement 38 est formé à travers la base de ce triangle. Les deux côtés du triangle sont définis chacun par l'alignement des extrémités des régions convergentes 21ac ou 2cg respectivement des canaux 25 et forment ensemble sur l'axe B un angle C inférieur à 60°, de préférence égal à environ 45°, opposé à l'orifice de raccordement 38. Des cordons de soudure 22a, 22g (figure 5), qui subsistent du cordon 22 initial, s'étendent chacun autour d'une partie de la périphérie de la chambre de répartition 26 entre l'un respectif des cordons de soudure curviligne extrêmes 21a, 21g et une extrémité correspondante de l'orifice de raccordement 38, qui est de forme allongée. Le cordon de soudure 21c raccordant hermétiquement les deux cordons longitudinaux 13c et 13e ferme la chambre de répartition 26 à son sommet formant l'angle C. A l'intérieur du contour de chaque chambre 26, les deux tôles 2 sont exemptes de liaison mutuelle, et en particulier de liaison soudée.

Par ailleurs, comme illustré en traits mixtes à la figure 1, on pratique par découpe dans la zone plane intérieure 33g située à l'intérieur du U intérieur 11g, 13g, une entaille 36 suivant l'axe principal A à partir du fond 16 de l'évidement entre les deux dômes 4 et environ jusqu'au centre 12 du virage des canaux en U à l'extrémité arrière 9 du module.

En outre, on pratique dans les bords longitudinaux 14 au voisinage des biseaux 3 deux encoches de forme générale rectangulaire 37 dans les tôles 2.

Les figures 5 et 6 illustrent l'assemblage des modules pour constituer un faisceau. A chaque extrémité du U de la configuration des canaux de chaque module, l'orifice de raccordement 38 formé par la découpe 34 du bossage 6 est emboîté dans des ouvertures de forme correspondante 39 prévues dans une plaque d'extrémité 41 commune à tous les modules du faisceau à réaliser. Mesurée parallèlement à la largeur des modules, la dimension 42 de la plaque 41 est inférieure à la largeur 43 de chaque bras de U d'un module mesuré entre l'un des bords longitudinaux 14 et l'axe central A. Les orifices de raccordement 38 sont soudés dans les ouvertures 39, de manière à fixer les modules dans une position relative d'empilement. La géométrie de l'empilement est également définie par des moyens d'entretoisement pouvant comprendre des cales 44 (figure 7) soudées contre les zones planes extérieure et intérieure 33a, 33g des modules, ou encore contre la zone plane intermédiaire 33d. Ces cales empêchent les modules de se déplacer les uns par rapport aux autres en particulier transversalement à leur propre plan. On utilise encore des cales triangulaires 46 qui sont interposées entre les chambres de répartition 26 voisines pour empêcher, en service, le gonflement des chambres de répartition 26 sous l'effet de la pression régnant en service à l'intérieur des modules, qui est dans la plupart des applications supérieure à celle du fluide d'échange qui circulera entre les modules.

La figure 8 illustre que pour l'exemple représenté, on utilise deux types de modules 101, 102 qui alternent dans l'empilement et qui diffèrent par un décalage des canaux, le décalage étant d'un demi-pas de succession des canaux. Ainsi, notamment les cordons longitudinaux intérieurs 13g des modules 101 sont plus près - d'un demi-pas de succession des canaux - de l'axe A que les cordons 13g des modules 102, et le rayon des cordons semi-circulaires 11g des modules 101 est plus petit - d'un demi-pas de succession des canaux - que les cordons 11g des modules 102. Ainsi, plus généralement, les canaux 25 ont globalement une disposition en quinconce qui est encore illustrée à la figure 9, les crêtes d'ondulation 47 de la face extérieure d'un module étant en regard des creux d'ondulations correspondant aux cordons de soudure 11, 13 ou 21 d'un module adjacent. Avec cette configuration, le trajet 48 prévu pour le second fluide d'échange entre chaque paire de modules adjacents a la forme d'un intervalle continu ondulé. L'entrée ou la sortie du deuxième fluide entre les modules se fait à chaque extrémité du U, respectivement, entre les zones 21ac et 21cg des canaux 25, de part et d'autre des cales triangulaires 46, et sans restriction de section grâce au décalage d'un demi-pas. La figure 10 représente selon la ligne de coupe III-III de la figure 2 l'empilement de deux modules dans la zone des chambres de répartition 26 et du début de certains canaux 25.

Une fois l'empilement de modules constitué, celui-ci est inséré dans une gaine 49 (figures 11 et 12), dont la direction longitudinale correspond à celle des modules 1. La paroi périphérique 52 de la gaine 49 possède un profil intérieur rectangulaire correpondant aussi étroitement que possible au profil extérieur transversal de l'empilement de modules 1 compte-tenu des tolérances de fabrication. La gaine 49 comprend en outre selon l'une des médianes de son profil rectangulaire une cloison médiane 53 destinée à s'insérer aussi étroitement que possible dans l'entaille 36 des modules 1.

A l'extrémité arrière de la gaine 49, qui correspond à l'extrémité arrière 9 des modules, la gaine 49 est fermée par un carter 54 présentant des biseaux 56 destinés à être sensiblement en contact avec les biseaux 3 des modules. D'une manière générale, pour placer le faisceau dans la gaine, on enfile le faisceau par l'arrière de la gaine jusqu'à ce que le fond de l'entaille 36 des modules bute contre le bord arrière de la cloison centrale 53 de la gaine, puis on ferme la gaine 49 grâce au carter 54.

En service (figure 11) l'extrémité arrière 9 des modules et le carter 54 de la gaine sont placés en position haute.

Au sommet de la paroi périphérique 52 sont fixées par soudage deux barrettes opposées 57 (voir aussi figure 13) qui font saillie vers l'intérieur de la gaine et sont engagées dans les encoches 37 des modules. Le faisceau est ainsi suspendu par appui des épaulements 58 formant le bord supérieur des encoches 37 contre la face supérieure des barrettes 57. Les barrettes 57 dépassent également à l'extérieur de la gaine 49 pour reposer sur des consoles 59 fixées contre la face intérieure d'une enceinte cylindrique 61 enfermant le faisceau, la gaine 49 et les moyens de raccordement du faisceau qui vont être décrits.

L'extrémité arrière 9 des modules étant placée en position haute, leurs têtes 19 et avec elles les moyens de raccordement restant à décrire sont regroupés en position basse dans l'extrémité inférieure de l'enceinte 61. Pour le premier fluide d'échange, destiné à circuler à l'intérieur des modules, les moyens de raccordement comprennent deux boîtes de raccordement 62 (figure 12) de forme générale sem-cylindrique. Chaque boîte 62 est soudée de manière étanche par son pourtour rectangulaire ouvert, avec le pourtour de l'une respective des plaques 41 pour faire communiquer tous les orifices de raccordement 38 situés d'un même côté de l'axe A avec un conduit de raccordement 63 pour l'entrée du premier fluide, et pour faire communiquer tous les orifices 38 situés de l'autre côté de l'axe A avec un conduit de raccordement 64 pour la sortie du premier fluide. Chaque conduit 63, 64 débouche dans la boîte de raccordement 62 respective et parvient à l'extérieur par une traversée étanche 66 de l'enceinte 61 (figure 11) pour faire partie d'un premier circuit extérieur, pour le premier fluide d'échange.

Chaque boite de raccordement 62 a une forme générale semi-cylindrique par rapport à laquelle la plaque 41 correspondante s'étend sensiblement selon un plan axial.

Une boîte de raccordement extérieure 67, plus grande que les boîtes 62, est montée de manière à enfermer l'une des boîtes 62. La boîte 67 est fixée au bord supérieur de l'un des deux compartiments longitudinaux définis dans la gaine 49 par la cloison médiane 53 et l'une des moitiés du profil rectangulaire de la paroi périphérique 52. La boîte 67 fait communiquer ce compartiment de manière étanche avec un conduit de raccordement 68 qui débouche dans la boîte 67 pour l'arrivée du second fluide dans ce compartiment de la gaine en passant de part et d'autre de la boîte de raccordement 62 qui est entourée par la boîte 67. Le conduit 68 s'étend jusqu'à l'extérieur de l'enceinte 61 en passant par une traversée étanche 69 et fait ainsi partie d'un second circuit extérieur, pour le second fluide d'échange. L'autre compartiment défini dans la gaine 49 par la cloison 53 est librement ouvert dans l'enceinte 61 qui sert de collecteur de retour pour le second fluide. L'enceinte 61 est raccordée à cet effet avec l'extérieur par un raccord 71 faisant également partie du second circuit extérieur. Chaque conduit de raccordement 63, 64, 68 est équipé d'un compensateur de dilatation respectif 72 pour absorber les variations dimensionnelles entre la tête 19 du faisceau et la traversée étanche 66 ou 69 correspondante de l'enceinte. Le conduit de raccordement 64 traverse de manière étanche la boîte de raccordement 67 avec interposition d'un compensateur de dilatation 73 entre la boite de raccordement 67 et un collier étanche 74 fixé autour du conduit 64. Tous les compensateurs de dilatation sont montés pour compenser les variations dimensionnelles selon la direction longitudinale des modules. Les deux extrémités de la configuration en U des modules sont rendues mécaniquement indépendantes l'une de l'autre pour les déplacements longitudinaux car en service, l'extrémité chaude où pénètre le fluide destiné à céder des calories et d'où sort le fluide ayant reçu les calories doit pouvoir se dilater beaucoup plus que l'extrémité froide.

En fonctionnement, le premier fluide d'échange pénètre dans l'une des chambres de répartition 26 de chaque module, par l'une des boîtes de raccordement 62, parcourt les canaux en U disposés fluidiquement en parallèle, se rassemble dans l'autre chambre de répartition 26 et quitte le faisceau par l'autre boîte de raccordement 62. Les chambres de raccordement 26 ont une forme triangulaire de sorte que leur section décroît depuis l'orifice de raccordement 38 jusque vers les canaux les plus centraux. Ceci a pour effet que le fluide est distribué à peu près équitablement entre les canaux 25 et que la vitesse d'écoulement du fluide est à peu près partout la même le long d'un module, d'un orifice de raccordement à l'autre. Le second fluide d'échange pénètre dans l'un des compartiments de la gaine en passant par la boîte de raccordement 67 de part et d'autre de la boite de raccordement 62 correspondante et se répartit dans tous l'intervalle entre les modules voisins, grâce à la continuité dudit intervalle 48 (figure 8 et 9). Le deuxième fluide d'échange doit contourner l'extrémité arrière de la cloison 53, et doit par conséquent parcourir, à contre-courant par rapport au premier fluide, toute la longueur développée des canaux des modules. Les cales 44 (figure 7) évitent que le second fluide d'échange choisisse préférentiellement le trajet thermiquement peu efficace s'étendant entre les zones plates 33a, 33d, 33g des modules voisins. Cet effet de freinage d'écoulement le long des zones plates peut être accru par différents éléments formant chicane comme par exemple des ressorts en forme de sinusoïde 76 interposés avec une certaine contrainte entre les zones planes 33a, 33d et 33g des modules (figure 7) ou encore des peignes 77 (figure 14) fixés contre les faces intérieures de la gaine adjacentes aux bords latéraux des modules. De tels peignes comprennent avantageusement une tôle formant semelle de fixation, dans laquelle sont formés par découpe et emboutissage des crevés 78 formant des saillies 79. Des fentes 81 définies entre les saillies 79 reçoivent et guident les parties planes extérieures 33a ou intérieures 33g des modules. Ces ressorts 76 et peignes 77 servent en même temps à immobiliser les modules à l'égard des déplacements transversaux à leur propre plan.

L'exemple représenté aux figures 15 à 19 ne sera décrit que pour ses différences par rapport au précédent. Dans ce mode de réalisation, les modules sont tous identiques et, dans l'empilement, les crêtes 47 des ondulations des faces extérieures des modules voisins sont en contact ou quasi-contact mutuel. Le trajet pour le second fluide d'échange est alors lui aussi constitué par des canaux presque complètement séparés les uns des autres. Pour que le second fluide d'échange puisse alimenter ces canaux 48, on fait en sorte pendant l'hydroformage qu'une région 82 (figure 16) des canaux, adjacente à la chambre de répartition 26 de part et d'autre de celle-ci, ait une épaisseur réduite, par exemple égale à l'épaisseur e de la chambre de répartition 26. Il suffit pour cela que le bossage 29 des matrices 31 et 32 ait une plus grande étendue correspondante que dans le mode de réalisation précédent. On obtient dans cette région les canaux aplatis 83 représentés à la figure 18. Ainsi, dans la région 82, les passages 48 sont reliés entre-eux par des intercommunications 84 (figure 19) et forment avec celles-ci, une chambre de répartition pour le deuxième fluide d'échange.

Dans l'exemple représenté aux figures 20 à 22, qui ne sera décrit que pour ses différences avec celui des figures 1 à 14, on réalise des modules sans chambre de répartition simplement en sectionnant l'ébauche 1 de la figure 1 selon la ligne 17. Toute la région des dômes 4 n'a servi qu'à l'hydroformage avant d'être éliminée. Ce sont donc les extrémités ouvertes des canaux longitudinaux qui forment l'orifice de raccordement du module à chaque extrémité de la configuration en U.

On assemble les modules en soudant entre leurs orifices de raccordement des barrettes de forme 86 qui constituent ensemble un fond sur lequel sera soudée la boîte de raccordement 62. Celle-ci est de plus grande dimension qu'à la figure 12 et ferme complètement le compartiment correspondant de la gaine 49. Les boîtes de raccordement 87 pour le second fluide d'échange sont fixées de manière à obturer une échancrure rectangulaire 88 formée au sommet de la gaine 49 dans chacune des deux parois de la gaine parallèles à la cloison 53. Les extrémités 89 des barrettes 86 forment avec les bords des modules interposés entre-elles une surface continue contre laquelle un bord correspondant 91 de la boîte de raccordement 87 peut-être soudé de manière étanche. A la figure 22, on a représenté deux boîtes de raccordement 87, mais l'une d'entre elles peut être omise si l'on utilise l'enceinte 61 comme collecteur comme il a été décrit en référence à la figure 12.

La figure 23 illustre une variante pour les barrettes 86 avec une lèvre de soudage 93 le long du bord de chaque tôle 2 adjacente. De manière non-représentée, les barrettes 86 doivent également présenter à chaque extrémité une lèvre transversale pour le soudage étanche du bord de la boîte de raccordement 62.

La figure 24 illustre un mode de réalisation dit à courants croisés, selon lequel le faisceau de modules est monté dans une gaine 95 qui est ouverte sur toute la surface adjacente aux bords longitudinaux extérieurs 14 des modules, de chaque côté du faisceau. Dans ce cas il n'y a pas de cloison séparant les deux branches du U, et il n'est donc pas non plus nécessaire de former l'entaille 36 entre les deux branches du U. On obtient toutefois grâce à l'invention, même dans cette version certains avantages du contre-courant si le sens de circulation 94 du second fluide est tel que celui-ci passe d'abord entre les branches de U situées en aval relativement au sens de circulation du premier fluide, comme représenté. Cette réalisation nécessite que l'intervalle 48 réservé entre les modules pour le trajet du second fluide soit continu, par exemple comme représenté à la figure 9.

Le mode de réalisation de la figure 25 ne sera décrit que pour ses différences par rapport à celui des figures 20 à 22. Dans une certaine région 97 adjacente à leurs extrémités ouvertes formant orifice de raccordement, on a donné aux modules lors de leur hydroformage une épaisseur réduite de façon à former dans cette zone une chambre de répartition 96 pour le second fluide d'échange. Les modules sont tous identiques et les ondulations des modules voisins sont en contact crête à crête sauf dans la région d'épaisseur réduite 97. Le profil des barrettes 86 est adapté de manière correspondante.

Bien-entendu, l'invention n'est pas limitée aux exemples décrits et représentés.

L'échangeur pourrait être conçu pour échanger de la chaleur entre plus de deux fluides. La zone du virage du U pourrait être configurée de manière différente. Il n'est pas nécessaire d'avoir une zone plane dans la région médiane du groupe de canaux.

Le mode de réalisation des figures 1 à 14 concerne plus particulièrement le cas où le premier fluide d'échange est essentiellement liquide tandis que le second fluide d'échange est au moins partiellement gazeux, nécessitant donc des sections de passage plus importantes, mais cela n'est pas une nécessité.

L'invention est applicable aux échangeurs où les deux fluides d'échange circulent dans le même sens le long de leurs trajets respectifs.

Dans la réalisation des figures 20 à 23 et 25, la structure de tête des modules avant la coupe destinée à faire apparaître les deux orifices de raccordement de chaque module, ne sert qu'à la mise en oeuvre de l'hydroformage. Elle n'a pas de fonction hydrodynamique, et ses exigences de résistance à la température et à la pression peuvent être moindres. Elle peut être simplifiée en conséquence, en particulier pour faciliter sa fabrication et économiser de la tôle.

On pourrait donner aux canaux d'un même module, des largeurs différentes d'un canal à l'autre.

Dans les réalisations représentées, les canaux 25 débouchent à travers les côtés rectilignes des chambres de répartition 26. Mais ces côtés peuvent aussi être curvilignes, concaves ou convexes, par exemple mais non limitativement en forme de segment de cercle.

## Revendications

1. Module d'échange thermique destiné à faire partie d'un empilement de tels modules et comprenant deux tôles (2) jointes selon des lignes (11, 13, 21) définissant entre elles un groupe de canaux (25) disposés côte à côte sensiblement dans un plan commun, destinés à être parcourus par un fluide d'échange en étant fluidiquement en parallèle entre eux de l'un à l'autre de deux orifices de raccordement (38) du module, le groupe de canaux possédant une configuration générale en U qui présente un virage entre deux branches longitudinales et qui relie l'un à l'autre lesdits orifices de raccordement (38), **caractérisé en ce que** lesdites lignes fixent les tôles (2) l'une à l'autre par soudure et les orifices de raccordement (38) sont disposés pour recevoir des moyens de raccordement (62) écartés latéralement l'un de l'autre.

2. Module d'échange thermique selon la revendication 1, **caractérisé en ce que** les cordons de soudure délimitent pour chaque canal deux bords latéraux opposés formant chacun, en vue en plan, un tracé dépourvu de points anguleux.

3. Module d'échange thermique selon la revendication 1 ou 2, **caractérisé en ce que** les deux orifices de raccordement (38) sont disposés côte à côte à une même extrémité (19) du module (1).

4. Module d'échange thermique selon l'une des revendications 1 à 3, **caractérisé en ce que** les lignes de soudure sont des cordons (11, 13, 21) qui s'étendent selon un tracé continu en U.

5. Module d'échange thermique selon la revendication 4, **caractérisé en ce que** dans le virage du U les cordons de soudure forment des arcs de cercle concentriques (11 à 11g).

6. Module d'échange thermique selon l'une des revendications 1 à 5, **caractérisé en ce que** les deux branches de la configuration en U du groupe de canaux sont séparées par une zone (33g) sans canaux.

7. Module d'échange thermique selon la revendication 6, **caractérisé en ce que** la zone sans canaux (33g) est au moins en partie constituée par des parties planes soudées des tôles.

8. Module d'échange thermique selon la revendication 6 ou 7, **caractérisé en ce que** la zone sans canaux (33g) comporte une entaille (36) formée dans les deux tôles (2) entre les deux branches de la configuration en U des canaux, à partir d'un bord (16) de chaque tôle (2) situé entre les deux extrémités du U.

9. Module d'échange thermique selon l'une des revendications 1 à 8, **caractérisé en ce qu'**il comprend entre certains canaux (25), et/ou le long du pourtour extérieur de la configuration en U, une zone de raidissement (33a, 33d) constituée par des régions plates mutuellement adjacentes des deux tôles.

10. Module d'échange thermique selon l'une des revendications 1 à 9, **caractérisé en ce que** dans chaque branche de la configuration en U les canaux sont rectilignes et parallèles jusqu'à leurs extrémités qui constituent ensemble, à l'extrémité de chaque branche, l'un respectif des orifices de raccordement (figures 20 à 23 et 25).

11. Module d'échange thermique selon l'une des revendications 1 à 9, comprenant au moins une chambre de répartition (26) faisant communiquer une première des deux extrémités des canaux avec l'un respectif des deux orifices de raccordement (38) du module (1).

12. Module d'échange thermique selon la revendication 11, **caractérisé en ce qu'**à partir d'une région longitudinale les canaux présentent jusqu'à leur première extrémité respective une région convergente (21ac, 21cg) qui s'incurve vers la chambre de répartition (26).

13. Module d'échange thermique selon la revendication 12, **caractérisé en ce que** la chambre de répartition (26) est sensiblement symétrique par rapport à un axe longitudinal (B) du groupe de canaux, axe de chaque côté duquel les régions convergentes des canaux s'incurvent dans une même direction respective.

14. Module d'échange thermique selon la revendication 12 ou 13, **caractérisé en ce que** les régions convergentes suivent un tracé en forme de segment de cercle, ayant de préférence sensiblement même centre (18).

15. Module d'échange thermique selon l'une des revendications 12 à 14, **caractérisé en ce que** le pas de succession des canaux reste sensiblement constant le long des régions convergentes, et sensiblement égal au pas de succession des régions longitudinales des canaux (25).

16. Module d'échange thermique selon l'une des revendications 11 à 15, **caractérisé en ce que** la région convergente (21ac, 21cg) de chaque canal (25) suit un tracé sensiblement situé dans le prolongement curviligne de la région convergente d'un canal disposé symétriquement dans le groupe de canaux.

17. Module d'échange thermique selon l'une des revendications 11 à 15, **caractérisé en ce qu'**aux extrémités des canaux, des cordons de soudure continus séparant les canaux adjacents sont suivis par un bouton de soudure (27) à faible distance (28) au-delà de chaque cordon (21).

18. Module d'échange thermique selon l'une des revendications 11 à 17, **caractérisé en ce qu'**à l'intérieur de son contour la chambre de répartition (26) ne possède pas de liaison soudée entre les deux tôles.

19. Module d'échange thermique selon l'une des revendications 11 à 18, **caractérisé en ce que** la chambre de répartition (26) a une forme générale triangulaire avec sur l'axe longitudinal (B) du groupe de canaux, un sommet dont l'angle (C) est de préférence égal à environ 45°, opposé à l'orifice de raccordement (38) traversant la base de la chambre (26) .

20. Module d'échange thermique selon l'une des revendications 11 à 19, **caractérisé en ce que** les régions convergentes des canaux débouchent à travers deux côtés de la chambre de répartition (26) qui convergent l'un vers l'autre en allant de l'orifice de raccordement (38) vers une extrémité de la chambre opposée à l'orifice de raccordement (38).

21. Module d'échange thermique selon l'une des revendications 11 à 20, **caractérisé en ce que** les régions convergentes des canaux débouchent à peu près perpendiculairement à travers deux côtés de la chambre de répartition (26).

22. Module d'échange thermique selon l'une des revendications 11 à 21, **caractérisé en ce qu'**il comprend deux cordons de soudure (22a, 22g) s'étendant chacun autour d'une partie de la périphérie de la chambre de répartition (26) entre un cordon de soudure extrême respectif (21a, 21g) du groupe de canaux et une extrémité respective de l'orifice de raccordement (38).

23. Module d'échange thermique selon l'une des revendications 11 à 22, **caractérisé en ce qu'**à son extrémité opposée à l'orifice de raccordement (38), la chambre de répartition (26) est fermée par un cordon de soudure (21c) raccordant l'un à l'autre deux cordons de soudure (13c, 13e) bordant un intervalle entre deux canaux centraux du groupe de canaux.

24. Module d'échange thermique selon l'une des revendication 11 à 23, **caractérisé en ce que** dans le sens de l'épaisseur du module, la chambre de répartition présente une dimension (e) plus petite que celle (E) des canaux.

25. Module d'échange thermique selon l'une des revendications 11 à 24, **caractérisé en ce qu'**il y a un orifice de raccordement (38), une chambre de répartition (26) et une région convergente (21ac, 21cg) des canaux (25) à chacune des deux extrémités du groupe de canaux.

26. Module d'échange thermique selon l'une des revendications 1 à 25, **caractérisé en ce que** dans le sens de l'épaisseur du module les canaux ont une dimension réduite dans une zone (82, 97) adjacente à l'extrémité des canaux.

27. Echangeur de chaleur, **caractérisé en ce qu'**il comprend :
- un empilement de modules d'échange thermique (1) selon l'une des revendications 1 à 26, installés dans une gaine (49) de façon que les extrémités de configuration en U soient dirigées d'un même côté de l'empilement, les modules définissant entre eux à l'intérieur de la gaine des passages (48) pour un deuxième fluide d'échange;
- des premiers moyens de raccordement (62, 63, 64) pour raccorder les orifices de raccordement (38) des modules avec un premier circuit extérieur;
- des seconds moyens de raccordement (67, 68, 71) pour raccorder lesdits passages (48) avec un second circuit extérieur.

28. Echangeur de chaleur selon la revendication 27, **caractérisé en ce que** les crêtes (47) des ondulations des faces extérieures adjacentes des modules voisins sont mutuellement en regard.

29. Echangeur de chaleur selon la revendication 28, **caractérisé en ce que** pour chaque paire de faces extérieures adjacentes des modules voisins, les crêtes d'ondulation (47) de chaque face de la paire sont sensiblement en regard des creux d'ondulation de l'autre face de la paire.

30. Echangeur de chaleur selon la revendication 29, **caractérisé en ce qu'**il comprend deux types de module (101, 102) qui diffèrent par un décalage d'un demi-pas des régions longitudinales des canaux par rapport à l'axe central (A) du U, et **en ce que** les modules d'un type alternent avec les modules de l'autre type dans l'empilement de modules.

31. Echangeur de chaleur selon l'une des revendications 27 à 30, **caractérisé en ce que** la gaine (49) contient des moyens (44, 76, 77) de positionnement des modules à l'égard des déplacements perpendiculaires au plan des modules.

32. Echangeur de chaleur selon l'une des revendications 27 à 31, **caractérisé en ce que** les premiers moyens de raccordement comprennent une boîte de raccordement (62) comprenant :
- un fond (41) à travers lequel les orifices (38) des modules débouchent de manière étanche;
- un corps auquel se raccorde un conduit (63, 64) de liaison avec le premier circuit extérieur.

33. Echangeur de chaleur selon la revendication 32, **caractérisé en ce que** les seconds moyens de raccordement comprennent une seconde boite de raccordement (67) qui :
- se raccorde à la gaine (49);
- renferme la boite (62) des premiers moyens de raccordement,
- est traversée de manière étanche par le conduit de liaison (64) des premiers moyens de raccordement
- et à laquelle un second conduit de raccordement (68) est raccordé de manière étanche.

34. Echangeur de chaleur selon l'une des revendications 27 à 32, **caractérisé en ce que** les seconds moyens de raccordement font communiquer le second circuit extérieur avec des zones de répartition (84) s'étendant au moins pour partie entre des zones à épaisseur réduite (82, 97) des canaux.

35. Echangeur de chaleur selon l'une des revendications 27 à 34, **caractérisé en ce que** les premiers et les seconds moyens de raccordement sont rassemblés à une extrémité de l'échangeur correspondant aux deux extrémités du U.

36. Echangeur de chaleur selon l'une des revendications 27 à 34, **caractérisé en ce que** les premiers moyens de raccordement (62) sont disposés à une même extrémité de l'échangeur, tout en étant mutuellement écartés d'une extrémité à l'autre du U, de façon à assurer un découplage thermique.

37. Echangeur de chaleur selon la revendication 35 ou 36, **caractérisé en ce que** ladite extrémité est une extrémité inférieure.

38. Echangeur de chaleur selon l'une des revendications 27 à 37, **caractérisé par** un évidement (36) séparant les deux branches longitudinales de la configuration en U des canaux des modules.

39. Echangeur de chaleur selon la revendication 38, **caractérisé en ce que** la gaine (49) comprend une cloison (53) s'étendant à travers les évidements (36) des modules.

40. Echangeur de chaleur selon la revendication 38 ou 39, **caractérisé en ce que** les premiers moyens de raccordement son montés d'une manière mécaniquement découplée pour permettre une dilatation différente des deux branches du U dans le sens de la longueur desdites branches.

41. Echangeur de chaleur selon l'une des revendications 27 à 40, **caractérisé en ce qu'**à son extrémité opposée aux moyens de raccordement la gaine est fermée par un carter (56) coiffant le virage de la configuration en U des canaux des modules.

42. Echangeur de chaleur selon l'une des revendications 27 à 41, **caractérisé en ce que** dans la gaine les modules sont séparés par des moyens de calage (44, 76, 79) le long du pourtour extérieur et/ou du pourtour intérieur de la configuration en U du groupe de canaux de chaque module.

43. Echangeur de chaleur selon l'une des revendications 27 à 42, équipé de modules conformes à l'une des revendications 11 à 26, comprenant des moyens de soutien et de calage (46) entre les chambres de répartition (26) des modules successifs.

## Patentansprüche

1. Wärmetauschmodul, das dazu bestimmt ist, Teil eines Stapels solcher Module zu bilden, und zwei Bleche (2) umfasst, die längs Linien (11, 13, 21) aneinander anliegen, die miteinander eine Gruppe von Kanälen (25) bilden, die im Wesentlichen in einer gemeinsamen Ebene nebeneinander angeordnet sind und dazu bestimmt sind, von einem Wärmetauschfluid durchflossen zu werden, indem sie von einer von zwei Anschlussöffnungen (38) des Moduls zur anderen zueinander fluidisch parallel sind, wobei die Gruppe von Kanälen eine allgemeine U-förmige Anordnung besitzt, die zwischen zwei Längsschenkeln eine Krümmung aufweist und die diese Anschlussöffnungen (38) miteinander verbindet, **dadurch gekennzeichnet, dass** diese Linien die Bleche (2) aneinander durch Verschweißung befestigen und die Anschlussöffnungen (38) angeordnet sind, um seitlich voneinander entfernte Anschlussmittel (62) aufzunehmen.

2. Wärmetauschmodul nach Anspruch 1, **dadurch gekennzeichnet, dass** die Schweißraupen bei jedem Kanal zwei entgegengesetzte Seitenränder begrenzen, die jeweils, in Draufsicht gesehen, einen von eckigen Stellen freien Verlauf bilden.

3. Wärmetauschmodul nach Anspruch 1 oder 2, **dadurch gekennzeichnet, dass** die beiden Anschlussöffnungen (38) nebeneinander an einem gemeinsamen Ende (19) des Moduls (1) angeordnet sind.

4. Wärmetauschmodul nach einem der Ansprüche 1 bis 3, **dadurch gekennzeichnet, dass** die Schweißlinien Raupen (11, 13, 21) sind, die sich gemäß einem kontinuierlichen U-förmigen Verlauf erstrecken.

5. Wärmetauschmodul nach Anspruch 4, **dadurch gekennzeichnet, dass** die Schweißraupen in der Krümmung des U's konzentrische Kreisbögen (11 bis 11g) bilden.

6. Wärmetauschmodul nach einem der Ansprüche 1 bis 5, **dadurch gekennzeichnet, dass** die beiden Schenkel der U-förmigen Anordnung der Gruppe von Kanälen durch eine Zone (33g) ohne Kanäle getrennt sind.

7. Wärmetauschmodul nach Anspruch 6, **dadurch gekennzeichnet, dass** die Zone (33g) ohne Kanäle mindestens zum Teil aus verschweißten ebenen Teilen der Bleche besteht.

8. Wärmetauschmodul nach Anspruch 6 oder 7, **dadurch gekennzeichnet, dass** die Zone (33g) ohne Kanäle einen Einschnitt (36) aufweist, der in den beiden Blechen (2) zwischen den beiden Schenkeln der U-förmigen Anordnung der Kanäle ausgehend von einem zwischen den beiden Enden des U's gelegenen Rand (16) jedes Blechs (2) gebildet ist.

9. Wärmetauschmodul nach einem der Ansprüche 1 bis 8, **dadurch gekennzeichnet, dass** es zwischen manchen Kanälen (25) und/oder längs des Außenumfangs der U-förmigen Anordnung eine Versteifungszone (33a, 33d) aufweist, die von aneinander anliegenden flachen Bereichen der beiden Bleche gebildet ist.

10. Wärmetauschmodul nach einem der Ansprüche 1 bis 9, **dadurch gekennzeichnet, dass** die Kanäle in jedem Schenkel der U-förmigen Anordnung bis zu ihren Enden, die zusammen am Ende jedes Schenkels eine bzw. mehrere Anschlussöffnungen bilden, geradlinig und parallel sind (Fig. 20 bis 23 und 25).

11. Wärmetauschmodul nach einem der Ansprüche 1 bis 9, umfassend mindestens eine Verteilungskammer (26), die ein erstes der beiden Enden der Kanäle jeweils mit einer der beiden Anschlussöffnungen (38) des Moduls (1) in Verbindung setzt.

12. Wärmetauschmodul nach Anspruch 11, **dadurch gekennzeichnet, dass** die Kanäle ausgehend von einem Längsbereich bis zu ihrem jeweiligen ersten Ende einen konvergierenden Bereich (21ac, 21cg) aufweisen, der sich auf die Verteilungskammer (26) zu krümmt.

13. Wärmetauschmodul nach Anspruch 12, **dadurch gekennzeichnet, dass** die Verteilungskammer (26) bezüglich einer Längsachse (B) der Gruppe von Kanälen im wesentlichen symmetrisch ist, wobei sich auf jeder Seite dieser Achse die konvergierenden Bereiche der Kanäle jeweils in einer gemeinsamen Richtung krümmen.

14. Wärmetauschmodul nach Anspruch 12 oder 13, **dadurch gekennzeichnet, dass** die konvergierenden Bereiche einem kreissegmentförmigen Verlauf folgen, der vorzugsweise im wesentlichen den gleichen Mittelpunkt (18) hat.

15. Wärmetauschmodul nach einem der Ansprüche 12 bis 14, **dadurch gekennzeichnet, dass** der Schritt der Aufeinanderfolge der Kanäle längs der konvergierenden Bereiche im Wesentlichen konstant und im Wesentlichen gleich dem Schritt der Aufeinanderfolge der Längsbereiche der Kanäle (25) bleibt.

16. Wärmetauschmodul nach einem der Ansprüche 11 bis 15, **dadurch gekennzeichnet, dass** der konvergierende Bereich (21ac, 21cg) jedes Kanals (25) einem Verlauf folgt, der im Wesentlichen in der gekrümmten Verlängerung des konvergierenden Bereichs eines in der Gruppe von Kanälen symmetrisch angeordneten Kanals gelegen ist.

17. Wärmetauschmodul nach einem der Ansprüche 11 bis 15, **dadurch gekennzeichnet, dass** an den Enden der Kanäle auf kontinuierliche Schweißraupen, die die benachbarten Kanäle voneinander trennen, in einem geringen Abstand (28) über jede Schweißraupe (21) hinaus eine Schweißwarze (27) folgt.

18. Wärmetauschmodul nach einem der Ansprüche 11 bis 17, **dadurch gekennzeichnet, dass** die Verteilungskammer (26) innerhalb ihres Umrisses keine Schweißverbindung zwischen den beiden Blechen aufweist.

19. Wärmetauschmodul nach einem der Ansprüche 11 bis 18, **dadurch gekennzeichnet, dass** die Verteilungskammer (26) eine allgemeine dreieckige Form mit einer Spitze auf der Längsachse (B) der Kanalgruppe aufweist, wobei der Winkel (C) dieser Spitze vorzugsweise gleich etwa 45° ist und der die Basis der Kammer (26) durchquerenden Anschlussöffnung (38) entgegengesetzt ist.

20. Wärmetauschmodul nach einem der Ansprüche 11 bis 19, **dadurch gekennzeichnet, dass** die konvergierenden Bereich der Kanäle durch zwei Seiten der Verteilungskammer (26) ausmünden, die von der Anschlussöffnung (38) auf ein der Anschlussöffnung (38) entgegengesetztes Ende der Kammer zu zueinander konvergieren.

21. Wärmetauschmodul nach einem der Ansprüche 11 bis 20, **dadurch gekennzeichnet, dass** die konvergierenden Bereiche der Kanäle in etwa senkrecht durch zwei Seiten der Verteilungskammer (26) ausmünden.

22. Wärmetauschmodul nach einem der Ansprüche 11 bis 21, **dadurch gekennzeichnet, dass** es zwei Schweißraupen (22a, 22g) umfasst, die sich jeweils um einen Teil des Umfangs der Verteilungskammer (26) herum zwischen einer jeweiligen Endschweißraupe (21a, 21g) der Gruppe von Kanälen und einem jeweiligen Ende der Anschlussöffnung (38) erstrecken.

23. Wärmetauschmodul nach einem der Ansprüche 11 bis 22, **dadurch gekennzeichnet, dass** die Verteilungskammer (26) an ihrem der Anschlussöffnung (38) entgegengesetzten Ende durch eine Schweißraupe (21c) geschlossen ist, die zwei Schweißraupen (13c, 13e) miteinander verbindet, die einen Zwischenraum zwischen zwei zentralen Kanälen der Gruppe von Kanälen säumen.

24. Wärmetauschmodul nach einem der Ansprüche 11 bis 23, **dadurch gekennzeichnet, dass** die Verteilungskammer in der Richtung der Dicke des Moduls eine Abmessung (e) aufweist, die kleiner als die (E) der Kanäle ist.

25. Wärmetauschmodul nach einem der Ansprüche 11 bis 24, **dadurch gekennzeichnet, dass** an jedem der beiden Enden der Gruppe von Kanälen eine Anschlussöffnung (38), eine Verteilungskammer (26) und ein konvergierender Bereich (21ac, 21cg) der Kanäle (25) vorgesehen ist.

26. Wärmetauschmodul nach einem der Ansprüche 1 bis 25, **dadurch gekennzeichnet, dass** die Kanäle in der Richtung der Dicke des Moduls in einer an das Ende der Kanäle angrenzenden Zone (82, 97) eine reduzierte Abmessung besitzen.

27. Wärmetauscher, **dadurch gekennzeichnet, dass** er umfasst:
- einen Stapel von Wärmetauschmodulen (1) nach einem der Ansprüche 1 bis 26, die in einem Mantel (49) so installiert sind, dass die Enden der U-förmigen Anordnung nach einer gemeinsamen Seite des Stapels gerichtet sind, wobei die Module miteinander im Inneren des Mantels Durchgänge (48) für ein zweites Wärmetauschfluid begrenzen;
- erste Anschlussmittel (62, 63, 64) zum Verbinden der Anschlussöffnungen (38) der Module mit einem ersten äußeren Kreis;
- zweite Anschlussmittel (67, 68, 71) zum Verbinden der Durchgänge (48) mit einem zweiten äußeren Kreis.

28. Wärmetauscher nach Anspruch 27, **dadurch gekennzeichnet, dass** die Scheitel (47) der Wellen der aneinander anliegenden Außenseiten der benachbarten Module einander gegenüberliegen.

29. Wärmetauscher nach Anspruch 28, **dadurch gekennzeichnet, dass** bei jedem Paar von aneinander anliegenden Außenseiten der benachbarten Module die Wellenscheitel (47) jeder Seite des Paars im Wesentlichen gegenüber den Wellentälern der anderen Seite des Paars liegt.

30. Wärmetauscher nach Anspruch 29, **dadurch gekennzeichnet, dass** er zwei Modultypen (101, 102) aufweist, die sich durch eine Versetzung der Längsbereiche der Kanäle bezüglich der Mittelachse (A) des U's um einen halben Schritt unterscheiden, und dass die Module vom einen Typ im Stapel von Modulen mit den Modulen vom anderen Typ abwechseln.

31. Wärmetauscher nach einem der Ansprüche 27 bis 30, **dadurch gekennzeichnet, dass** der Mantel (49) Mittel (44, 76, 77) zur Positionierung der Module gegenüber zur Ebene der Module senkrechten Bewegungen enthält.

32. Wärmetauscher nach einem der Ansprüche 27 bis 31, **dadurch gekennzeichnet, dass** die ersten Anschlussmittel einen Anschlusskasten (62) umfassen, der folgendes umfasst:
- einen Boden (41), durch den die Öffnungen (38) der Module dicht ausmünden;
- einen Körper, an den eine Leitung (63, 64) zur Verbindung mit dem ersten äußeren Kreis angeschlossen ist.

33. Wärmetauscher nach Anspruch 32, **dadurch gekennzeichnet, dass** die zweiten Anschlussmittel einen zweiten Anschlusskasten (67) umfassen, der
- an den Mantel (49) angeschlossen ist;
- den Kasten (62) der ersten Anschlussmittel enthält,
- von der Verbindungsleitung (64) der ersten Anschlussmittel dicht durchsetzt ist
- und an den eine zweite Anschlussleitung (68) dicht angeschlossen ist.

34. Wärmetauscher nach einem der Ansprüche 27 bis 32, **dadurch gekennzeichnet, dass** die zweiten Anschlussmittel den zweiten äußeren Kreis mit Verteilungszonen (84) verbinden, die sich mindestens zum Teil zwischen Zonen reduzierter Dicke (82, 97) der Kanäle erstrecken.

35. Wärmetauscher nach einem der Ansprüche 27 bis 34, **dadurch gekennzeichnet, dass** die ersten und die zweiten Anschlussmittel an einem Ende des Wärmetauschers, das den beiden Enden des U's entspricht, gruppiert sind.

36. Wärmetauscher nach einem der Ansprüche 27 bis 34, **dadurch gekennzeichnet, dass** die ersten Anschlussmittel (62) an einem gemeinsamen Ende des Wärmetauschers angeordnet sind, wobei sie gleichzeitig gegenseitig von einem Enden des U's zum anderen entfernt sind, so dass eine thermische Entkopplung gewährleistet wird.

37. Wärmetauscher nach Anspruch 35 oder 36, **dadurch gekennzeichnet, dass** dieses Ende ein unteres Ende ist.

38. Wärmetauscher nach einem der Ansprüche 27 bis 37, **gekennzeichnet durch** eine Aussparung (36), die die beiden Längsschenkel der U-förmigen Anordnung der Kanäle der Module trennt.

39. Wärmetauscher nach Anspruch 38, **dadurch gekennzeichnet, dass** der Mantel (49) eine Querwand (53) aufweist, die sich durch die Aussparungen (36) der Module erstreckt.

40. Wärmetauscher nach Anspruch 38 oder 39, **dadurch gekennzeichnet, dass** die ersten Anschlussmittel auf eine mechanisch entkoppelte Weise montiert sind, um eine unterschiedliche Ausdehnung der beiden Schenkel des U's in der Richtung der Länge der Schenkel zu gestatten.

41. Wärmetauscher nach einem der Ansprüche 27 bis 40, **dadurch gekennzeichnet, dass** der Mantel an seinem den Anschlussmitteln entgegengesetzten Ende durch ein Gehäuse (56) geschlossen ist, das die Krümmung der U-förmigen Anordnung der Kanäle der Module bedeckt.

42. Wärmetauscher nach einem der Ansprüche 27 bis 41, **dadurch gekennzeichnet, dass** die Module in dem Mantel durch Verkeilungsmittel (44, 76, 79) längs des Außenumfangs und/oder längs des Innenumfangs der U-förmigen Anordnung der Gruppe von Kanälen jedes Moduls getrennt sind.

43. Wärmetauscher nach einem der Ansprüche 27 bis 42, der mit Modulen gemäß einem der Ansprüche 11 bis 26 ausgerüstet ist, die zwischen den Verteilungskammer (26) der aufeinanderfolgenden Module Stütz- und Verkeilungsmittel (46) aufweisen.

## Claims

1. Heat exchange module intended to be a part of a stack of such modules and comprising two metal sheets (2) joined along lines (11, 13, 21) defining between them a group of channels (25) disposed side by side substantially in a common plane, intended to be passed through by an exchange fluid and, from the fluidic point of view, being in parallel with each other from one to the other of two connection orifices (38) of the module, the group of channels having a generally U-shape configuration which presents a bend between two longitudinal legs and which connects together the said connection orifices (38), **characterized in that** said lines fix the metal sheets (2) together by welding and the connection orifices (38) are disposed to receive connection means (62) that are laterally separated from each other.

2. Heat exchange module according to Claim 1, **characterized in that** the weld seams delimit for each channel two opposite lateral edges, each of said edge forming, in a plane view, a path without angular point.

3. Heat exchange module according to Claim 1 or 2, **characterized in that** the two connection orifices (38) are disposed side by side at a same end (19) of the module (1).

4. Heat exchange module according to one of Claims 1 to 3, **characterized in that** the weld lines are seams (11, 13, 21) that extend along a continuous U-shape path.

5. Heat exchange module according to Claim 4, **characterized in that** in the bend of the U-shape the weld seams form concentric arcs of circle (11 to 11g).

6. Heat exchange module according to one of Claims 1 to 5, **characterized in that** the two legs of the U-shape configuration of the group of channels are separated by a zone (33g) without channels.

7. Heat exchange module according to Claim 6, **characterized in that** the zone without channels (33g) is at least partly constituted by welded flat parts of the metal sheets.

8. Heat exchange module according to Claim 6 or 7, **characterized in that** the zone without channels (33g) comprises a slot (36) formed in the two metal sheets (2) between the two legs of the U-shape configuration of the channels, starting from one edge (16) of each metal sheet (2) located between the two ends of the U-shape.

9. Heat exchange module according to one of Claims 1 to 8, **characterized in that** it comprises between certain channels (25), and/or along the outer periphery of the U-shape configuration, a stiffening zone (33a, 33d) constituted by mutually adjacent flat regions of the two metal sheets.

10. Heat exchange module according to one of Claims 1 to 9, **characterized in that** in each leg of the U-shape configuration the channels are straight and parallel up to their ends which together constitute, at the end of each leg, a respective one of the connection orifices (Figures 20 to 23 and 25).

11. Heat exchange module according to one of Claims 1 to 9, comprising at least one distribution chamber (26) connecting a first one of the two ends of the channels with a respective one of the two connection orifices (38) of the module (1).

12. Heat exchange module according to Claim 11, **characterized in that** starting from a longitudinal region the channels have at their first respective end a convergent region (21ac, 21cg) which incurves towards the distribution chamber (26).

13. Heat exchange module according to Claim 12, **characterized in that** the distribution chamber (26) is substantially symmetrical with respect to a longitudinal axis (B) of the group of channels, the convergent regions of the channels incurving in a same respective direction on each side of this axis.

14. Heat exchange module according to Claim 12 or 13, **characterized in that** the convergent regions follow a path shaped like a segment of circle, preferably having the same centre (18):

15. Heat exchange module according to one of Claims 12 to 14, **characterized in that** the channel succession pitch remains substantially constant along the convergent regions, and substantially equal to the succession pitch of the longitudinal regions of the channels (25).

16. Heat exchange module according to one of Claims 11 to 15, **characterized in that** the convergent region (21ac, 21cg) of each channel (25) follows a path substantially situated in the curved extension of the convergent region of a channel disposed symmetrically in the group of channels.

17. Heat exchange module according to one of Claims 11 to 15, **characterized in that**, at the ends of the channels, continuous weld seams separating the adjacent channels are followed by a spot weld (27) a small distance (28) beyond each seam (21).

18. Heat exchange module according to one of Claims 11 to 17, **characterized in that** inside its contour the distribution chamber (26) has no welded connection between the two metal sheets.

19. Heat exchange module according to one of Claims 11 to 18, **characterized in that** the distribution chamber (26) has a generally triangular shape with, on the longitudinal axis (B) of the group of channels, an apex whose angle (C) is preferably equal to 45°, opposite the connection orifice (38) passing through the base of the chamber (26).

20. Heat exchange module according to one of Claims 11 to 19, **characterized in that** the convergent regions of the channels emerge through two sides of the distribution chamber (26) which converge towards each other in the direction going from the connection orifice (38) towards an end of the chamber opposite the connection orifice (38).

21. Heat exchange module according to one of Claims 11 to 20, **characterized in that** the convergent regions of the channels emerge approximately perpendicularly through two sides of the distribution chamber (26).

22. Heat exchange module according to one of Claims 11 to 21, **characterized in that** it comprises two weld seams (22a, 22g) each extending around a part of the periphery of the distribution chamber (26) between a respective extreme weld seam (21a, 21g) of the group of channels and a respective end of the connection orifice (38).

23. Heat exchange module according to one of Claims 11 to 22, **characterized in that** at its end opposite to the connection orifice (38), the distribution chamber (26) is closed by a weld seam (21c) connecting to each other two weld seams (13c, 13e) bordering a gap between two central channels of the group of channels.

24. Heat exchange module according to one of Claims 11 to 23, **characterized in that** in the direction of the thickness of the module, the distribution chamber has a dimension (e) smaller than that (E) of the channels.

25. Heat exchange module according to one of Claims 11 to 24, **characterized in that** there is a connection orifice (38), a distribution chamber (26) and a convergent region (21ac, 21cg) of the channels (25) at each one of the two ends of the group of channels.

26. Heat exchange module according to one of Claims 1 to 25, **characterized in that** in the direction of the thickness of the module the channels have a reduced dimension in a zone (82, 97) adjacent to the ends of the channels.

27. Heat exchanger, **characterized in that** it comprises:
- a stack of heat exchange modules (1) according to one of Claims 1 to 26, installed in a cover (49) in such a way that the ends of the U-shape configuration are directed on a same side of the stack, these modules defining, between them and inside the cover, passages (48) for a second exchange fluid;
- first connection means (62, 63, 64) for connecting the connection orifices (38) of the modules with a first external circuit;
- second connection means (67, 68, 71) for connecting the said passages (48) with a second external circuit.

28. Heat exchanger according to Claim 27, **characterized in that** the peaks (47) of the undulations of the outer adjacent faces of neighbouring modules are mutually facing each other.

29. Heat exchanger according to Claim 28, **characterized in that** for each pair of adjacent outer faces of neighbouring modules, the undulation peaks (47) of each face of the pair are substantially facing undulation troughs of the other face of the pair.

30. Heat exchanger according to Claim 29, **characterized in that** it comprises two types of module (101, 102) which differ by an offset of a half-pitch of the longitudinal regions of the channels with respect to the central axis (A) of the U-shape, and **in that** the modules of one type alternate with the modules of the other type in the stack of modules.

31. Heat exchanger according to one of Claims 27 to 30, **characterized in that** the cover (49) contains means (44, 76, 77) of positioning the modules with respect to displacements perpendicular to the plane of the modules.

32. Heat exchanger according to one of Claims 27 to 31, **characterized in that** the first connection means comprise a connecting box (62) comprising:
- a base (41) through which the orifices (38) of the modules emerge in a fluid-tight manner;
- a body to which is connected a pipe (63, 64) for connection with the first external circuit.

33. Heat exchanger according to Claim 32, **characterized in that** the second connection means comprise a second connecting box (67) which:
- is connected to the cover (49);
- encloses the box (62) of the first connection means,
- is passed through in a fluid-tight manner by the connecting pipe (64) of the first connection means
- and to which a second connecting pipe (68) is connected in a fluid-tight manner.

34. Heat exchanger according to one of Claims 27 to 32, **characterized in that** the second connection means connect the second external circuit with distribution zones (84) extending at least partly between zones of reduced thickness (82, 97) of the channels.

35. Heat exchanger according to one of Claims 27 to 34, **characterized in that** the first and second connection means are gathered at one end of the exchanger corresponding to the two ends of the U-shape.

36. Heat exchanger according to one of Claims 27 to 34, **characterized in that** the first connection means (62) are disposed at a same end of the exchanger, whilst being mutually separated from one end to the other of the U-shape in such a way as to ensure thermal decoupling.

37. Heat exchanger according to Claim 35 or 36, **characterized in that** the said end is a lower end.

38. Heat exchanger according to one of Claims 27 to 37, **characterized by** a recess (36) separating the two longitudinal legs of the U-shape configuration of the channels of the modules.

39. Heat exchanger according to Claim 38, **characterized in that** the cover (49) comprises a partition (53) extending across the recesses (36) of the modules.

40. Heat exchanger according to Claim 38 or 39, **characterized in that** the first connection means are mounted in a mechanically decoupled manner in order to allow a different expansion of the two legs of the U-shape in the direction of the length of the said legs.

41. Heat exchanger according to one of Claims 27 to 40, **characterized in that** at its end opposite to the connection means the cover is closed by an end-cover (56) covering the bend of the U-shape configuration of the channels of the modules.

42. Heat exchanger according to one of Claims 27 to 41, **characterized in that** in the cover the modules are separated by spacing means (44, 76, 79) along the outer periphery and/or the inner periphery of the U-shape configuration of the group of channels of each module.

43. Heat exchanger according to one of Claims 27 to 42, equipped with modules according to one of Claims 11 to 26, comprising support and spacing means (46) between the distribution chambers (26) of the successive modules.
